# EUROPÄISCHE PATENTSCHRIFT

(11) **EP 1 141 794 B1**
(45) Veröffentlichungstag und Bekanntmachung des Hinweises auf die Patenterteilung: **21.09.2005**
(21) Anmeldenummer: 99967860.0
(22) Anmeldetag: 05.11.1999
(51) Int. Cl.: G05B 19/10

(54) **VORRICHTUNG UND VERFAHREN ZUR DARSTELLUNG EINER OBERFLÄCHE**
DEVICE AND METHOD FOR REPRESENTING A SURFACE
PROCEDE ET DISPOSITIF POUR REPRESENTER UNE SURFACE

(30) Priorität: 06.11.1998 DE 19851337
(43) Veröffentlichungstag der Anmeldung: 10.10.2001
(73) Patentinhaber: Klotz Digital Ag, 85540 Haar (DE)
(72) Erfinder: KLOTZ, Thomas, D-82049 Pullach (DE)
(74) Vertreter: Söffge, Karen
(86) Internationale Anmeldenummer: PCT/DE1999/003535
(87) Internationale Veröffentlichungsnummer: WO 2000/028392

(56) Entgegenhaltungen:
- EP-A- 0 782 091
- WO-A-95/12877
- US-A- 4 584 786
- US-A- 5 592 057
- US-A- 5 805 145
- ASTECH-ADL: "INDUSTRIAL FLAT PANEL PC PRODUCT SERIES" 1997 , USA XP002139928 Seite 1 -Seite 2 Seite 4 -Seite 33

## Beschreibung

Die vorliegende Erfindung befasst sich mit einem Verfahren und einer Vorrichtung zur Darstellung einer beliebigen Oberfläche, insbesondere einer Oberfläche, die sowohl Schalt-/Steuerelemente in eine grafische Darstellung integriert und die Schaltzustände innerhalb eines beliebigen Prozesses darstellt, wobei die Eingabeelemente wechselnde Funktionen auslösen können und diese in grafischer, bildhafter Form dem Eingabeelement eindeutig zugeordnet werden. Sie betrifft ferner insbesondere die Steuerung von komplexen Prozessen, die auf möglichst kleiner Darstellungsfläche vorgenommen und überwacht werden sollen.

Derartige Verfahren und Vorrichtungen bzw. Anordnungen sind aus der EP 0 782 091 A1 im Stand der Technik bekannt. Dieser Druckschrift ist eine Gerätefrontplatte zu entnehmen, die auf ihrer Oberfläche Schalt- und Steuerelemente aufweist, die dazu dienen, physikalische Zustände eines daran elektrisch angeschlossenen Gerätes zu beeinflussen. Nachteilig an dieser bekannten Gerätefrontplatte ist es, dass sich das äußere Erscheinungsbild der gesamten Oberfläche nicht fortlaufend, also dynamisch infolge sich ändernder physikalischer Zustände des angeschlossenen Gerätes ändert, sondern dass das einmal softwaremäßig eingestellte Aussehen der Gerätefrontplatte bis zur nächsten softwaremäßigen Einstellung statisch erhalten bleibt. Hierfür ist eine spezielle Software zur Programmierung der Oberfläche der Gerätefrontplatte notwendig, die in der Regel weder bekannt noch geläufig ist.

Eine weitere aus dem Stand der Technik bekannte Druckschrift US 5,805,145 zeigt ebenfalls Schalt- oder Steuerelemente über einer Glasplatte, auf die eine radiale Anordnung der Bereiche um die Schalt- oder Steuerelemente in die Glasplatte des Displays direkt integriert sind, was eine aufwendige und komplizierte Herstellungstechnik erforderlich macht und somit kostspielig ist.

Derartige Oberflächen zur Steuerung und Regelung von Prozessen aller Art sind im Stand der Technik wohl bekannt und werden heute über Tasten, Drehregler oder Schieberegler vorgenommen, deren Funktion durch Zuordnung an bestimmten Komponenten oder entsprechende Beschriftung eindeutig festgelegt ist. Wechselnde Funktionen der Steuerelemente werden heute mittels einfacher Lichtanzeigen oder durch beleuchtete alphanumerische Anzeigen, die durch einen Mikroprozessor gesteuert werden, dem Benutzer angezeigt oder werden durch Bildschirme, die um die Steuerelemente herum angeordnet sind, angezeigt. Der Nachteil einer alphanumerischen Anzeige besteht darin, dass die ihr innewohnende Anzeigemöglichkeit auf die Darstellung von Zeichen nach dem ASCII-Code beschränkt sind, ihr Vorteil besteht jedoch in den relativ niedrigen Herstellungskosten dieses Anzeigetyps. Ebenfalls häufig verwendete Flüssigkristall-Bildschirme bieten deutlich höhere grafische Anzeigemöglichkeiten als alphanumerische Anzeigen und kombinieren diese mit Darstellungen in unterschiedlichen Farben. Der Nachteil von Flüssigkristall-Bildschirmen liegt jedoch in ihren relativ hohen Herstellungskosten begründet, sowie in einer aufwendigen Programmierung der gewünschten Funktionsdarstellungen, so dass ihr Einsatz in spezieller kundenspezifischer Form erst in Großserien rentabel wird und der Einsatz mehrerer Bildschirme in einem Gerät sehr kostenintensiv ist.

Eine weitere kostengünstige Möglichkeit zur Darstellung komplexer Prozesse und deren Steuerung in übersichtlicher Form, die auch in Kleinserien verwirklicht werden kann, besteht im Einsatz von handelsüblichen Computer-Bildschirmen, die heute entweder mit Eingabeelementen um den Bildschirm herum versehen werden oder die mit einer berührungsempfindlichen Oberfläche kaschiert werden. Diese Variante zur Steuerung von Prozessen bietet den Vorteil, dass der Hersteller auf handelsübliche Vorprodukte zurückgreifen kann und diese mittels eines ebenfalls handelsüblichen Betriebssystems einfach an seine eigenen Steuerprozesse anpassen kann. Hierzu steht dem Hersteller die gesamte Palette an Grafik-Software zur Verfügung, so dass die Notwendigkeit zur Eigenfertigung aufwendiger Anzeigeelemente entfällt. Diese Möglichkeit wird heute in allen Bereichen der Steuerungstechnik genutzt. Beispielsweise hierfür sind Bank-Automaten, Wägeeinrichtungen sowie Tonstudiogeräte und Informations-Systeme.

Der Nachteil eines berührungsempfindlichen Bildschirms liegt jedoch darin begründet, dass das Auslösen eines Schaltprozesses ohne spürbare Rückmeldung erfolgt und so ein versehentliches Auslösen eines Prozesses leicht möglich ist. Ein weiterer Nachteil besteht darin, dass ein Steuer- oder Regelungsprozess, der über einen Drehregler sinnvoll zu steuern wäre, durch handelsübliche berührungsempfindliche Bildschirme nicht unterstützt wird. Zudem kann ein berührungsempfindlicher Bildschirm nur eine Funktion gleichzeitig steuern.

Diese Nachteile werden durch Bildschirme, die mit um den Bildschirm angeordneten Tasten oder Drehreglern versehen werden, kompensiert. Die Anordnung dieser Elemente um den Bildschirm herum lässt jedoch große Teile des Bildschirms - hauptsächlich in der Mitte des Bildschirms - für die eigentliche Steuerungsfunktion ungenutzt. Ebenso ist die radiale Darstellung eines Zustandes um ein Steuerelement herum in dieser nicht möglich, wenn sich das Steuerelement am Rand des Bildschirms befindet.

Ausgehend vom oben genannten Stand der Technik liegt der vorliegenden Erfindung die Aufgabe zugrunde, ein Verfahren und eine Anordnung bereitzustellen, die einfach in der Herstellung, bedienungsfreundlich, sicher in der Anwendung und kostengünstig in der Herstellung ist.

Diese Aufgabe wird mit den kennzeichnenden Merkmalen der Hauptansprüche gelöst.

Weitere Merkmale sind den Unteransprüchen zu entnehmen.

Das erfindungsgemäße Verfahren zur Darstellung einer Oberfläche mit einem ganz oder teilweise durchsichtigen Aufsatz, der mindestens ein elektrisches Schalt-/Steuerelement aufweist und über einer flächigen Anzeige eines handelsüblichen Displays angeordnet ist, das softwaremäßig in mehrere Bereiche aufgeteilt ist, wovon mindestens ein Bereich radial zum elektrischen Schalt-/Steuerelement angeordnet wird, ist dadurch gekennzeichnet, dass die sichtbaren Bereiche der flächigen Anzeige mit einer handelsüblichen Software erstellt werden, wobei die einzelnen Bereiche gleichzeitig verschiedene Funktionszustände einer angeschlossenen Apparatur dynamisch anzeigen.

Die nach diesem Verfahren arbeitende Anordnung eines ganz oder teilweise durchsichtigen Aufsatzes, der mindestens ein elektrisches Schalt-/Steuerelement aufweist und über einer flächigen Anzeige eines handelsüblichen hochauflösenden Displays, das softwaremäßig in mehrere Bereiche aufgeteilt ist, wovon mindestens ein Bereich radial zum elektrischen Schalt-/Steuerelement angeordnet ist, ist dadurch gekennzeichnet, dass die sichtbaren Bereiche der flächigen Anzeige mit einer handelsüblichen Software programmiert werden, wobei die einzelnen Bereiche gleichzeitig verschiedene Funktionszustände einer angeschlossenen Apparatur dynamisch anzeigen.

Vorteilhaft ist es, dass die Vorrichtung bzw. Anordnung zur Steuerung und Regelung von Prozessen eine Frontplatte mit einer transparenten oder lichtdurchlässigen Oberfläche aufweist, die an beliebiger Stelle über dem Bildschirm verteilt Taster, Drehregler oder linearen Weggeber trägt, deren jeweiliger Zustand mittels des Bildschirms um das jeweilige Steuerelement herum und unter dem jeweiligen Steuerelement oder an einer oder mehreren Stellen neben dem jeweiligen Steuerelement beliebig durch Software gesteuert in ein- oder mehrfarbiger Darstellung grafisch angezeigt wird.

In vorteilhafter Weise kann im Prinzip jeder hochauflösende Bildschirm herangezogen werden, wobei bevorzugt Kathodenstrahlbildröhren, LCD-Anzeigen oder LED-Anzeigen verwendet werden.

Der vor den Bildschirm vorgeschaltete Aufsatz stellt in der Regel eine flächige Abdeckung dar, die ganz oder teilweise transparent und lichtdurchlässig ist, je nachdem wie die Oberfläche gestaltet werden soll.

Vorteilhaft kann das Schalt-/Steuerelement an/auf/in dem Aufsatz angeordnet sein, wobei die Schalt-/Steuerelemente mittels einer gedruckten Schaltung elektrisch mit weiteren elektrisch/elektronischen Bauteilen wie beispielsweise einem Mikroprozessor, verbunden sind. Die Schalt-/Steuerelemente sind in der Regel Mikrotaster, Drehgeber oder lineare Weggeber. Die elektrisch/elektronischen Bauteile müssen nicht notwendigerweise am Aufsatz befestigt sein, sondern können ebenso gut außerhalb der Oberfläche angeordnet werden.

Als äußerst vorteilhaft für die vorliegende Erfindung erweist es sich, daß auf dem Bildschirm radial zu den entsprechenden Schalt-/Steuerelementen eine mit handelsüblicher Software erstellte Grafik erstellt werden kann, die bei Betätigung der Schalt-/Steuerelemente den entsprechenden Schaltzustand anzeigt. Dabei muß die Grafik nicht einfarbig sein, sondern kann ebenso gut nach Geschmack des Anwenders farbig gestaltet werden.

Vorteilhaft ist es auch, wenn anstatt der Grafik ein bewegtes Fernsehbild auf die Oberfläche bzw. den Bildschirm eingeblendet wird.

Das Material kann vorteilhaft aus Kunststoff, Metall oder einer Kombination aus beiden bestehen, wobei die eingearbeiteten Durchbrüche entweder als Fenster zum Bildschirm oder zur Aufnahme der Schalt-/Steuerelemente dienen.

Vorteilhaft ist es selbstverständlich, wenn die Bedienungsteile der Schalt-/Steuerelemente ergonomisch sinnvoll gestaltet sind.

Weitere erfindungswesentliche Merkmale sind den Unteransprüchen zu entnehmen.

Anhand von Zeichnungen wird die Erfindung im weiteren näher erläutert. Es zeigt:
- Fig. 1: die vorderansicht eines erfindungsgemäßen Aufsatzes (2) der verschiedene Schalt-/Steuerelemente (3, 4', 5) aufweist;
- Fig. 2: die Seitenansicht der erfindungsgemäßen Oberfläche (1) mit dem mechanisch vorgeschalteten Aufsatz (2) und dem dahinterliegenden Bildschirm (6);
- Fig. 3: die Vorderansicht eines Beispiels einer kompletten erfindungsgemäßen Oberfläche (1).

In Fig. 1 wird die Vorderansicht eines erfindungsgemäßen Aufsatzes 2 dargestellt. Im allgemeinen ist der Aufsatz 2 eine flächige Abdeckung, die mechanisch vor einem geeigneten Bildschirm 6 angeordnet ist. Die Schalt-/Steuerelemente 3, 4, 5 können an beliebiger Stelle auf der gesamten Oberfläche angeordnet werden, was sich im allgemeinen danach richtet, welche Aufteilung als sinnvoll erachtet wird. Im vorliegenden Ausführungsbeispiel sind in der oberen Reihe Drehregler 3 angeordnet. In der mittleren Reihe befinden sich Schieberegler 4, und in der unteren Reihe sind Druckknöpfe 5 angeordnet, die einen Schalter oder dergleichen betätigen. In radialer Richtung sind um die Schalt-/Steuerelemente 3, 4, 5 Ausnehmungen 8, 9, 10 angeordnet, die den freien Einblick auf den darunterliegenden Bildschirm 6 gestatten. Bei einem transparenten lichtdurchlässigen Aufsatz 2 würden die Fenster 10 entfallen.

In Fig. 2 ist eine Seitenansicht der gesamten Oberfläche 1 schematisiert dargestellt. Der Bildschirm 6, der eine hochauflösende Kathodenstrahlröhre oder eine LCD-Anzeige sein kann, ist mit einem Aufsatz 2 versehen, der den Bildschirm 6 maskiert. Die Schalt-/Steuerelemente 3, 4, 5 sind dabei innerhalb des Aufsatzes (Maske) angeordnet, was jedoch nicht zwingend erforderlich ist. In weiteren, hier nicht gezeigten Ausführungsbeispielen sind die Schalt-/Steuerelemente 3, 4, 5 auf dem Aufsatz 2 montiert.

In Fig. 3 ist schematisch ein Beispiel einer kompletten Oberfläche 1 dargestellt. Die runden Knöpfe in den vier waagerechten Reihen symbolisieren die Schalt-/Steuerelemente 3, 4, 5. Radial zu den Schalt-/Steuerelemente sind Grafiken 7 ersichtlich, die mit einer handelsüblichen Software erstellt wurden, so daß jede beliebige Darstellung gewählt werden kann. In der unteren Reihe ist ein weiteres Ausführungsbeispiel der radial angeordneten Grafiken 7 ersichtlich.

Die Erfindung ermöglicht somit die Nutzung handelsüblicher Betriebssysteme, wie beispielsweise Microsoft Windows oder Apple DOS, um alle Steuerfunktionen in hochauflösender Grafik in Farbe auf einem handelsüblichen Kathodenstrahlbildschirm oder Flüssigkristallbildschirm darzustellen, wobei der Hersteller den Vorteil ihm bekannter, ergonomisch sinnvoller Steuerelemente nutzen kann. Die Herstellung eines hier beschriebenen Aufsatzes zur Bildung einer erfindungsgemäßen Oberfläche kann bereits durch einfache Fräs- und Bohrarbeiten erfolgen, so daß die Anfertigung einer derartigen Maske auch für Einzelstücke und Kleinserien wirtschaftlich ist.

## Patentansprüche

1. Verfahren zur Darstellung einer Oberfläche (1) mit einem ganz oder teilweise durchsichtigen Aufsatz (2), der mindestens ein elektrisches Schalt-/Steuerelement (3, 4, 5) aufweist und über einer flächigen Anzeige (6) eines handelsüblichen Displays angeordnet ist, das softwaremäßig in mehrere Bereiche (7, 8, 9) aufgeteilt ist, wovon mindestens ein Bereich (7) radial zum elektrischen Schalt-/Steuerelement (3, 4, 5) angeordnet wird, **dadurch gekennzeichnet, dass**
- die sichtbaren Bereiche (7, 8, 9) der flächigen Anzeige (6) mit einer handelsüblichen Software erstellt werden, wobei
- die einzelnen Bereiche (7, 8, 9) gleichzeitig verschiedene Funktionszustände einer angeschlossenen Apparatur dynamisch anzeigen.

2. Anordnung eines ganz oder teilweise durchsichtigen Aufsatzes (2), der mindestens ein elektrisches Schalt-/Steuerelement (3, 4, 5) aufweist und über einer flächigen Anzeige (6) eines handelsüblichen Displays, das softwaremäßig in mehrere Bereiche (7, 8, 9) aufgeteilt ist, angeordnet ist, wovon mindestens ein Bereich (7) radial zum elektrischen Schalt-/Steuerelement (3, 4, 5) angeordnet ist, **dadurch gekenn- zeichnet**, dass
- die sichtbaren Bereiche (7, 8, 9) der flächigen Anzeige (6) mit einer handelsüblichen Software programmiert werden; wobei
- die einzelnen Bereiche (7, 8, 9) gleichzeitig verschiedene Funktionszustände einer angeschlossenen Apparatur dynamisch anzeigen.

3. Anordnung nach Anspruch 2, **dadurch gekenn- zeichnet,** dass die flächige Anzeige (6) eine elektronische Kathodenstrahlröhre ist.

4. Anordnung nach Anspruch 2, **dadurch gekenn- zeichnet,** dass die flächige Anzeige (6) eine LCD-Anzeige ist.

5. Anordnung nach Anspruch 2, **dadurch gekennzeichnet, dass** der flächige Anzeige (6) eine LED-Anzeige ist.

6. Anordnung nach Anspruch 2 , **dadurch gekennzeichnet, dass** die flächige Anzeige (6) eine Plasmaröhre ist.

7. Anordnung nach Anspruch 2, **dadurch gekennzeichnet, dass** der Aufsatz (2) eine flächige Abdeckung darstellt.

8. Anordnung nach Anspruch 2 , **dadurch gekennzeichnet, dass** das mindestens eine Schalt-/Steuerelement (3,4,5) an/auf/in dem Aufsatz (2) eine Mikrotaster, Drehgeber, oder linearer Weggeber ist.

9. Anordnung nach Anspruch 2, **dadurch gekennzeichnet, dass** die Schalt-/Steuerelemente (3, 4, 5) mittels einer gedruckten Schaltung elektrisch mit weiteren elektrischen/elektronischen Bauteilen (Mikroprozessoren) verbunden sind.

10. Anordnung nach Anspruch 2 , **dadurch gekennzeichnet, dass** die Graphik (11) Schaltzustände anzeigt.

11. Anordnung nach Anspruch 2 , **dadurch gekennzeichnet, dass** die Graphik (11) ein Fernsehbild anzeigt.

12. Anordnung nach Anspruch 2 , **dadurch gekennzeichnet, dass** der Aufsatz (2) aus Kunststoff oder Metall ist.

13. Anordnung nach Anspruch 2 , **dadurch gekennzeichnet, dass** der Aufsatz (2) Durchbrüche (8, 9, 10) aufweist, die als Fenster dienen.

14. Anordnung nach Anspruch 2 , **dadurch gekenn- zeichnet**, dass die Flächen zwischen den Durchbrüchen (8, 9, 10) Schalt-/Steuerelemente (3, 4, 5) aufnehmen.

15. Vorrichtung nach Anspruch 2 , **dadurch gekennzeichnet, daß** die Grafik (11) ein Fernsehbild (7) anzeigt.

16. Vorrichtung nach Anspruch 2, **dadurch gekennzeichnet, daß** der Aufsatz (2) aus Kunststoff ist.

17. Vorrichtung nach Anspruch 2, **dadurch gekennzeichnet, daß** der Aufsatz (2) aus Metall ist.

18. Vorrichtung nach Anspruch 2, **dadurch gekennzeichnet, daß** der Aufsatz (2) Durchbrüche (8, 9, 10) aufweist.

19. Vorrichtung nach Anspruch 18, **dadurch gekennzeichnet, daß** die Durchbrüche (8, 9, 10) als Fenster dienen.

20. Vorrichtung nach Anspruch 17, **dadurch gekenn- zeichnet**, daß die Flächen zwischen den Durchbrüchen (8, 9, 10) Schalt-/Steuerelemente (3, 4, 5) aufnehmen.

21. Vorrichtung nach einem der vorangegangenen Ansprüche, **dadurch gekennzeichnet , daß** die Bedienungsteile der Schalt-/Steuerelemente (3, 4, 5) ergonomisch sinnvoll gestaltet sind.

22. Vorrichtung nach einem der vorangegangenen Ansprüche, **dadurch gekennzeichnet, daß** die flächige Anzeige (6) eine Plasmaröhre ist.

## Claims

1. Method for representing a surface (1) having a completely or partially transparent superstructure (2), which has at least one electrical switching/control element (3, 4, 5) and is arranged above a flat display (6) of a commercially available display, which is divided by software into several areas (7, 8, 9), of which at least one area (7) is arranged radially relative to the electrical switching/control element (3, 4, 5), **characterized in that**
- the visible areas (7, 8, 9) of the flat display (6) are created using a commercially available software, whereby
- the individual areas (7, 8, 9) dynamically display different functional states of a connected apparatus, at the same time.

2. Arrangement of a completely or partially transparent superstructure (2), which has at least one electrical switching/control element (3, 4, 5) and is arranged above a flat display (6) of a commercially available display, which is divided by software into several areas (7, 8, 9), of which at least one area (7) is arranged radially relative to the electrical switching/control element (3, 4, 5),
**characterized in that**
- the visible areas (7, 8, 9) of the flat display (6) are created using a commercially available software, whereby
- the individual areas (7, 8, 9) dynamically display different functional states of a connected apparatus, at the same time.

3. Arrangement according to Claim 2, **characterized in that** the flat display (6) is an electronic cathode ray tube.

4. Arrangement according to Claim 2, **characterized in that** the flat display (6) is an LCD display.

5. Arrangement according to Claim 2, **characterized in that** the flat display (6) is an LED display.

6. Arrangement according to Claim 2, **characterized in that** the flat display (6) is a plasma tube.

7. Arrangement according to Claim 2, **characterized in that** the superstructure (2) represents a flat cover.

8. Arrangement according to Claim 2, **characterized in that** at least one switching/control element (3, 4, 5) on/in the superstructure (2) is a microsensor, a rotation transducer, or a linear path transducer.

9. Arrangement according to Claim 2, **characterized in that** the switching/control elements (3, 4, 5) are electrically connected with other electrical/electronic components (microprocessors) by means of a printed circuit.

10. Arrangement according to Claim 2, **characterized in that** the graphics (11) display switching states.

11. Arrangement according to Claim 2, **characterized in that** the graphics (11) display a television image.

12. Arrangement according to Claim 2, **characterized in that** the superstructure (2) is made of plastic or metal.

13. Arrangement according to Claim 2, **characterized in that** the superstructure (2) has openings (8, 9, 10) that serve as windows.

14. Arrangement according to Claim 2, **characterized in that** the flat areas between the openings (8, 9, 10) hold switching/control elements (3, 4, 5).

15. Arrangement according to claim 2, **characterized in that** the graphics (11) shows a television picture (7).

16. Arrangement according to claim 2, **characterized in that** the add-on component (2) is made of plastic.

17. Arrangement according to claim 2, **characterized in that** the add-on component (2) is made of metal.

18. Arrangement according to claim 2, **characterized in that** the add-on component (2) has breakthroughs (8, 9, 10).

19. Arrangement according to claim 18, **characterized in that** the breakthroughs (8, 9, 10) serves as windows.

20. Arrangement according to claim 17, **characterized in that** the surfaces between the breakthroughs (8, 9, 10) receive switching/controlling elements (3, 4, 5).

21. Arrangement according to one of the foregoing claims,
**characterized in that**
the controls of the switching/controlling elements (3,4, 5) are shaped in an ergonomically useful manner.

22. Arrangement according to one of the foregoing claims,
**characterized in that**
the flat display (6) is a plasma display tube.

## Revendications

1. Procédé pour représenter une surface (1) comportant une pièce rapportée (2) transparente qui présente au moins un élément de commutation/commande électrique (3, 4, 5) et est disposé au-dessus d'un affichage (6) plan d'un afficheur de commercialisation courante qui est réparti côté logiciel en plusieurs zones (7, 8, 9) dont au moins une zone (7) est disposée radialement par rapport à l'élément de commutation/commande électrique (3, 4, 5), **caractérisé en ce que**
- les zones visibles (7, 8, 9) de l'affichage (6) plan sont réalisées avec un logiciel de commercialisation courante, étant donné que
- les différentes zones (7, 8, 9) affichent simultanément et dynamiquement plusieurs états de fonctionnement d'un appareillage raccordé.

2. Arrangement d'une pièce rapportée (2) transparente qui présente au moins un élément de commutation/commande électrique (3, 4, 5) et est disposé au-dessus d'un affichage (6) plan d'un afficheur de commercialisation courante qui est réparti côté logiciel en plusieurs zones (7, 8, 9) dont au moins une zone (7) est disposée radialement par rapport à l'élément de commutation/commande électrique (3, 4, 5), **caractérisé en ce que**
- les zones visibles (7, 8, 9) de l'affichage (6) plan sont programmées avec un logiciel de commercialisation courante, étant donné que
- les différentes zones (7, 8, 9) affichent simultanément et dynamiquement plusieurs états de fonctionnement d'un appareillage raccordé.

3. Arrangement selon la revendication 2, **caractérisé en ce que** l'affichage (6) plan est un tube à rayons cathodiques électronique.

4. Arrangement selon la revendication 2, **caractérisé en ce que** l'affichage (6) plan est un affichage ACL.

5. Arrangement selon la revendication 2, **caractérisé en ce que** l'affichage (6) plan est un affichage à DEL.

6. Arrangement selon la revendication 2, **caractérisé en ce que** l'affichage (6) plan est un tube à plasma.

7. Arrangement selon la revendication 2, **caractérisé en ce que** la pièce rapportée (2) représente un couvercle plan.

8. Arrangement selon la revendication 2, **caractérisé en ce que** l'élément de commutation/commande (3, 4, 5) se trouvant au moins une fois sur/au-dessus/dans la pièce rapportée (2) est un micro-interrupteur, encodeur ou transmetteur de course linéaire.

9. Arrangement selon la revendication 2, **caractérisé en ce que** les éléments de commutation/commande (3, 4, 5) sont reliés électriquement au moyen d'un circuit imprimé avec d'autres composants électriques/électroniques (microprocesseurs).

10. Arrangement selon la revendication 2, **caractérisé en ce que** le graphique (11) indique les états de commutation.

11. Arrangement selon la revendication 2, **caractérisé en ce que** le graphique (11) affiche une image de télévision.

12. Arrangement selon la revendication 2, **caractérisé en ce que** la pièce rapportée (2) est en matière plastique ou en métal.

13. Arrangement selon la revendication 2, **caractérisé en ce que** la pièce rapportée (2) présente des brèches (8, 9, 10) tenant lieu de fenêtres.

14. Arrangement selon la revendication 2, **caractérisé en ce que** les surfaces entre les brèches (8, 9, 10) accueillent les éléments de commutation/commande (3, 4, 5).

15. Dispositif selon la revendication 2, **caractérisé en ce que** le graphique (11) affiche une image de télévision (7).

16. Dispositif selon la revendication 2, **caractérisé en ce que** la pièce rapportée (2) est en matière plastique.

17. Dispositif selon la revendication 2, **caractérisé en ce que** la pièce rapportée (2) est en métal.

18. Dispositif selon la revendication 2, **caractérisé en ce que** la pièce rapportée (2) présente des brèches (8, 9, 10).

19. Dispositif selon la revendication 18, **caractérisé en ce que** les brèches (8, 9, 10) tiennent lieu de fenêtres.

20. Dispositif selon la revendication 17, **caractérisé en ce que** les surfaces entre les brèches (8, 9, 10) accueillent les éléments de commutation/commande (3, 4, 5).

21. Dispositif selon l'une quelconque des revendications précédentes, **caractérisé en ce que** les pièces de commande des éléments de commutation/commande (3, 4, 5) sont conçus de manière judicieuse du point de vue ergonomique.

22. Dispositif selon l'une des revendications précédentes, **caractérisé en ce que** l'affichage (6) plan est un tube à plasma.
